# EUROPÄISCHE PATENTSCHRIFT

(11) **EP 0 388 911 B1**
(45) Veröffentlichungstag und Bekanntmachung des Hinweises auf die Patenterteilung: **10.11.1993**
(21) Anmeldenummer: 90105303.3
(22) Anmeldetag: 21.03.1990
(51) Int. Cl.: B65B 27/12, B30B 9/30

(54) **Verfahren und Vorrichtung zum Verpacken und Pressen von Faserflocke**
Method and device for packaging and compressing fibres
Procédé et dispositif pour emballer et comprimer des fibres

(30) Priorität: 23.03.1989 DE 3909566
(43) Veröffentlichungstag der Anmeldung: 26.09.1990
(73) Patentinhaber: HOECHST AKTIENGESELLSCHAFT, 65926 Frankfurt am Main (DE)
(72) Erfinder: Rewitzer, Siegfried, D-8420 Kelheim (DE)

(56) Entgegenhaltungen:
- DE-C- 427 579
- US-A- 3 765 324

## Beschreibung

Die Erfindung betrifft eine Vorrichtung und ein Verfahren zum Verpacken und Pressen von Faserflocke aus Kurzschnittfasern oder anderen Fasern mit hohen Gleiteigenschaften in Ballenform.

Es ist allgemein bekannt, Stapelfaserflocke in Behältern abzulegen, mehrfach vorzupressen und dann eine Endpressung in einer zweiten Presse vorzunehmen. Das so gepreßte Material wird üblicherweise mit flächenförmigem Verpackungsmaterial, wie z. B. Folien, verpackt und im hochgepreßten Zustand mit einer Armierung versehen. Die so erzeugten Ballen sind die übliche Versandform für Stapelfasern bzw. Stapelfaserflocke. Bewährt haben sich sogenannte Karusselpressen, bei denen zwei Preßkästen um eine vertikale Achse drehbar angeordnet sind, und jeweils in einem Kasten in der Vorpreßstufe das Fasermaterial angesammelt und von Zeit zu Zeit vorgepreßt wird, um anschließend nach einer Drehung des Freßkastenpaares um 180° der Wirkung des Hauptpressenstempels ausgesetzt zu werden. Derartige Pressen sind z. B. in der DE-A-25 23 043, aber auch in der DE-B-20 42 004 ausführlich beschrieben.

Bei neueren Ausführungsformen wurde die starre Kopplung von Vorpressen- und Hauptpressensystem durchbrochen, indem die eingesetzen Preßkästen nicht mehr einer bestimmten Presse zugeordnet werden können, sondern frei beweglich sind, zwischengelagert werden können, um in beliebiger Reihenfolge einer Vorpresse bzw. der Hauptpresse zugeführt zu werden. Für die Verpackung und Verpressung von Fadenkabeln wurde bereits in der DE-A-27 36 316 beschrieben, Vor- und Endpressung unabhängig voneinander zu gestalten und Preßkästen einzusetzen, die in beliebiger Art und Weise und auf beliebigen Wegen transportiert werden können. Eine Weiterführung stellt die Lehre der EP-B1-0 014 923 dar, bei der die Endverpressung in den transportablen Preßbehältern vorgenommen werden kann. Gemäß dieser Patentschrift erfolgt die endgültige Verpackung und Armierung der erzeugten Ballen in der Endpresse. Falls eine höhere Auslastung dieser Presse erforderlich ist, lehrt die EP-B1-00 29 977, daß die Verpackungsoperationen auch außerhalb der eigentlichen Hauptpresse erfolgen können.

Besondere Vorteile, die sich durch den Einsatz von frei beweglichen Preßbehältern ergeben, wie z. B. die Möglichkeit der genauen Wägung des Füllzustandes eines Preßbehälters, werden beispielsweise in der EP-B1-115 069 beschrieben.

Voraussetzung für alle diese Verpackungsverfahren ist, daß die zu verpackenden Stapelfasern einen gewissen Zusammenhalt aufweisen und so beispielsweise die Zudosierung bzw. Ablage der Flocke in der Vorpresse, aber auch die Standfestigkeit des Ballens vor der endgültigen Verpackung und Armierung gewährleisten. Diese Voraussetzungen sind bei einer Reihe von sogenannten Kurzschnittfasern, d. h. Fasern, deren Schnittlänge maximal etwa 20 mm beträgt, vorzugsweise 4 bis 12 mm, nicht mehr gegeben. Derartige Materialien, die beispielsweise als Verstärkungsfasern in anorganischen Matrices eingesetzt werden, weisen darüber hinaus meist nur eine geringe oder überhaupt keine Kräuselung auf. Aber auch bei gekräuseltem Material können unerwünschte Gleitvorgänge auftreten, wie z. B. bei der Ablagerung, Verpressung und Verpackung von siliconisierten Stapelfasern, wie sie beispielsweise als Füllfasern für Polster, Bettzeug bzw. stark wärmeisolierende Kleidung eingesetzt werden. In allen diesen Fällen ist die Reibung der Fasern untereinander stark herabgesetzt, was zu großen Schwierigkeiten bei der gleichmäßigen Füllung der Vorpressensysteme, bei dem Weitertransport des so angesammelten Materials und bei der Verpackung nach der Endpressung führt.

Es bestand daher immer noch die Aufgabe, ein Ablage-, Ballenpressen- und Verpackungssystem für diese Stapelfasern mit besonderen Gleiteigenschaften zu finden, das sich möglichst in vorhandene Abfüll- und Pressensysteme integrieren läßt.

Es wurde nun gefunden, daß der Einsatz von Kastensäcken, wie er bisher nur für die Verpackung von Fadenkabel benutzt wurde, geeignet ist, die Standfestigkeit des vorgepreßten bzw. endgepreßten Materials sicherzustellen, sofern dafür gesorgt wird, daß die erzeugte Füllung mit Faserflocke möglichst wenige Inhomogenitäten und Massenunterschiede aufweist.

Während es bei der Verarbeitung von Stapelfasern für übliche textile Einsatzzwecke ohne weiteres ausreichend ist, das Material frei in den Preßbehälter fallen zu lassen, muß beispielsweise bei der Verpackung von ungekräuselten Kurzschnittfasern von z. B. 6 mm Schnittlänge genau darauf geachtet werden, daß das angelieferte Material sehr gleichmäßig über den gesamten Querschnitt im Preßkasten verteilt wird. Wird diese Gleichmäßigkeit nicht erreicht, besteht die Gefahr, daß es bei dem Weitertransport bzw. bei der Verpackung dieses Materials in Ballenform zu Gleitvorgängen kommt, die zum Wegrutschen von Teilen innerhalb des Ballens oder sogar zur vollständigen Auflösung dieser Verpackungsform führen können. Daneben besteht vor allen Dingen noch die Gefahr, daß durch die ungleichmäßige Schüttung des Materials die Kraft des Preßstempels nicht mehr gleichmäßig verteilt wird. Das bedeutet, daß die Gefahr von Verklemmungen des Preßstempels gegeben ist. Es waren daher zusätzlich Verfahren und Vorrichtungen zu entwickeln, die die oben geschilderten Nachteile nicht aufweisen.

Versuche haben gezeigt, daß eine ausreichende Vergleichmäßigung nicht mehr durch Rührvorgänge oder dgl. in dem Preßbehälter erreicht werden kann. Gefunden wurde vielmehr, daß es notwendig ist, die Vergleichmäßigung der Flockenmenge in Richtung der Breite des Preßkastens und in Richtung der Länge des Preßkastens getrennt vorzunehmen.

Die gefundenen Lösungen sind in dem Hauptverfahrens- und Hauptvorrichtungsanspruch festgehalten, während Sonderausführungen, die bevorzugt sind, Gegenstand der Unteransprüche sind.

Die weitere Erläuterung der Erfindung soll für Verfahren und Vorrichtung gemeinsam anhand der beigefügten Abbildungen erfolgen.

Figur 1 zeigt eine schematische Darstellung einer geeigneten Vorrichtung zum Abfüllen und Verpressen derartiger Faserflocke dar.

Figur 2a und 2b geben einen Schnitt entlang der Ebene II-II′ der Vorrichtung gemäß Figur 1 wieder. Figur 2a enthält einen Schwenkrüssel im Füllschacht, während Figur 2b ein bewegliches Paddel an dieser Stelle aufweist.

Figur 3 zeigt eine weitere Ausführungsform der Vorrichtung, bei der der Preßkasten hin und her bewegt wird.

Figur 4 zeigt eine weitere Ausführungsform der Vorrichtung bei der die Räumvorrichtung hin und her bewegt wird.

Figur 5 zeigt eine mögliche Anordnung von Ablegevorrichtungen und zugehörigen Pressen und eine Endpresse in schematischer Darstellung.

Figur 6 zeigt ein erzeugtes Produkt in Form eines Ballens.

Die Arbeitsweise der Vorrichtung zum Verpacken und Pressen von Faserflocke und das dabei einzuhaltende Verfahren sollen zunächst allgemein in Verbindung mit den Figuren 1 und 2a und 2b beschrieben werden. Die zu verpackende Faserflocke erreicht die Vorrichung über ein Anlieferrohr (1) und fällt durch den Füllschacht (2) in die Öffnung (30) der Räumvorrichtung. Hierbei ist eine Verteilung der Faserflocke notwendig. Wie aus den Figuren 2a und 2b ersichtlich, weist der Füllschacht wenigstens an seinem unteren Ende (3) bereits eine Breite auf, die der Breite des Preßbehälters (11), in den das Material verpackt und verpreßt werden soll, weitgehend entspricht. Um eine gleichmäßige Beaufschlagung der Räumvorrichtung (7) mit der anfallenden Faserflocke zu erreichen, ist der Einsatz einer schwenkbaren Verteilungsvorrichtung (6) erforderlich. Diese schwenkbare Verteilungsvorrichtung kann beispielsweise aus einem schwenkbaren Rüssel (17) bestehen, der mit Hilfe einer Bewegungsvorrichtung (19) in dem Füllschacht (2) hin und her bewegt wird. Die gleiche Verteilungsaufgabe kann auch durch ein schwenkbar gelagertes Paddel (18) gelöst werden, das ebenfalls wieder mit einer Antriebsvorrichtung (19) verbunden ist. Mit Hilfe derartiger Vorrichtungen ist es möglich, den Raum oberhalb der Austragsöffnung (3) des Füllschachtes (2) gleichmäßig über die gesamte Breite (4) mit Faserflocke anzufüllen. Die Flocke wird dann von einer Räumvorrichtung (7) übernommen. Diese Räumvorrichtung kann beispielsweise aus einem endlosen Förderband mit aufgesetzten Noppen oder Haken oder einem Schwingförderer von entsprechender Breite (4) bestehen. Wichtig ist, daß diese Räumvorrichtung in der Lage ist, die durch die schwenkbare Verteilungsvorrichtung (6) erzeugte Schüttung von Faserflocke weiterzutransportieren, ohne daß es zu einer merklichen Veränderung der Flockendichte, gemessen über die Breite der Räumvorrichtung kommt. In den Figuren ist die Räumvorrichtung (7) dargestellt als eine Anordnung von mehreren Schneckenförderern (20), bei welchen die Steigung der Schneckenwendeln (21) gegebenenfalls in Richtung der Austragsöffnung (22) zunimmt, die über einen Antrieb (29) bewegt werden. Der Einsatz von Schneckenförderern ist bevorzugt bei Stapellängen unter 20 mm, während Noppenbänder insbesondere über 20 mm Schnittlänge und bei gekräuselten Fasern Vorteile bringen können. Schwing- oder Rüttelförderer zeichnen sich durch besonders schonenden Transport unter Vermeidung von Zopfbildung oder dergl. aus.

Über diese Räumvorrichtung (7) bzw. die mehreren, parallel nebeneinander angeordneten Schneckenförderer (20) ist es möglich, die anfallende Faserflocke über die Länge (10) der Öffnung (5) des Preßbehälters (11) gleichmäßig zu verteilen, sofern entweder die Austragsöffnung (22) der Schneckenförderer (20) bzw. der Räumvorrichtung (7) eine Relativbewegung zur Öffnung des Preßbehälters (11) in der Weise ausführt, daß der Hub eine gleichmäßige Verteilung von Faserflocke über die gesamte Länge (10) der Öffnung (5) des Preßbehälters (11) gestattet oder die anfallende Flocke zunächst in einem Ausgleichsraum (8) angesammelt wird, um dann als Anhäufung in den Preßbehälter (11) zu gelangen.

Eine mögliche Ausführungsform für eine derartige Vergleichmäßigung der Faserflockendichte auch in Längsrichtung ist der Einsatz einer Ausgleichsvorrichtung, die aus einem Ausgleichsraum (8) besteht, in dem die durch die Räumvorrichtung (7) angelieferte Flocke angehäuft wird. Dieser Ausgleichsraum (8) hat eine Bodenfläche, die durch den Schieber (23) gebildet wird. Dieser Schieber, der gegebenenfalls mehrteilig ausgeführt ist, kann den Ausgleichsraum (8) vollständig von dem Innenraum des Preßbehälter (11) abtrennen und in geöffnetem Zustand diese beiden Räume vollständig miteinander verbinden, ohne daß es zu einer Behinderung des Transports von Faserflocke in den Preßbehälter kommt. Die beiden Längswände (24) des Ausgleichsraumes (8) fluchten vorzugsweise mit den Innenwänden des darunter befindlichen Preßbehälters (11). Nach oben wird der Ausgleichsraum (8) durch den Preßstempel (12) abgeschlossen. Es verbleiben noch die beiden Seitenwände: die eine Seitenwand ist die Austragsöffnung (22) der Räumvorrichtung (7); ihr gegenüber ist ein Preßstempel angeordnet, der über die gesamte Länge (10) bis zur Austragsöffnung (22) vorgeschoben werden kann und gegen den dann die Faserflocke gefördert wird. Der Gegendruckstempel (25) kann seiner Bewegung gegen die Förderrichtung der Austragsvorrichtung (7) einen vorgegebenen Widerstand leisten, was beispielsweise durch einen mit Preßluft gesteuerten Kolben-Zylindereinheit (40) bewerkstelligt werden kann. Aufgrund der benötigten Kraft ist eine Kombination von Schwingförderer und Gegendruckstempel (25) ohne besondere Maßnahmen nicht möglich.

Die Arbeitsweise dieser Längsvergleichmäßigungsvorrichtung (9) besteht also in einer Verteilung der anfallenden Faserflocke in der Breite durch die Vorrichtung (6) und durch die Füllung des Ausgleichsraumes über die Länge (10). Wenn der Gegendruckstempel (25) seine Endstellung erreicht hat, wird die Räumvorrichtung (7) angehalten, der Gegendruckstempel (25) in seiner Endposition gehalten und der Schieber (23) vollständig geöffnet. Das in dem Ausgleichsraum (8) angesammelte Material wird dann durch Absenken des Preßstempels (12) in den Innenraum des Preßbehälters (11) verbracht. Nach Anheben des Preßstempels (12) in seine obere Ruheposition, Schließen des Schiebers (23) und Vorfahren des Gegendruckstempels (25) bis an die Austragsöffnung (22) der Räumvorrichtung (7) kann die Räumvorrichtung (7) wieder in Betrieb gehen und wieder zu einer allmählichen Füllung des Ausgleichraumes (8) gegen den Widerstand des Gegendruckstempels (25) führen.

Den Figuren 1 und 2a und 2b ist auch der prinzipielle Aufbau des Preßbehälters zu entnehmen. Dieser Preßbehälter (11) sollte einen rechteckigen Querschnitt aufweisen und vorzugsweise keine inneren Einbauten, wie Rückhaltevorrichtungen oder Schnürnuten oder dergleichen aufweisen. Er ist ein rechteckiger Hohlkörper mit der inneren Breite (4) und der Länge (10), der an seinem Boden durch eine lösbare Bodenplatte (16) verschlossen ist. Diese Bodenplatte kann im einfachsten Fall schubkastenartig in dem unteren Teil des Preßbehälters (11) gehalten werden, weitere Lösungen für eine derartige Bodenplatte sind im Stand der Technik bereits bekannt. Für die vorliegende Verpackungsaufgabe ist es notwendig, daß der Innenraum des Preßbehälters mit Verpackungsmaterial (15) ausgelegt ist, vorzugsweise mit einem bereits vorgefertigten Kastensack, der am oberen Rand des Preßbehälters durch Klemmvorrichtungen (14) gehalten wird. Das Verpackungsmaterial für die spezielle Faserflocke mit erhöhten Gleiteigenschaften kann entweder ein Kastensack sein, der so reichlich bemessen ist, daß er nach Befüllung mit dem Fasermaterial und Verdichtung durch den Preßstempel (12) vor der letzten, endgültigen Pressung z.B. mit dem Preßstempel (12) noch überlappend verschlossen werden kann. Es ist jedoch auch eine andere Ausführungsart der Verpackung (15) einsetzbar. Hierbei wird ein Kastensack eingesetzt, der in etwa nur die Größe der Seitenwände und der Bodenplatte des Preßbehälters (11) aufweist und beispielsweise anschließend eine überlappende Abdeckfolie zur Abdeckung der Stirnseite vor der endgültigen Verpressung erhält.

Der Preßbehälter (11) sollte so ausgeführt sein, daß er den auf ihn einwirkenden Preßdruck auf jeden Fall aufnehmen kann. Dazu sind außen am Preßbehälter Verstärkungen (41) angedeutet. Auch eine leichte Ausführung des Behälters (11) ist möglich, falls die Wände des Preßbehälters (11) beim Pressen flächig abgestützt werden können oder der Preßkasten (11) zumindest vor der Endpressung von dem zu verpressenden Material entfernt werden kann.

Die Preßbehälter (11) sind vorzugsweise frei beweglich, d.h. sie sind nicht über Führungen oder Stangen mit der Ablage oder Preßeinrichtung verbunden. Sie können vielmehr mittels geeigneter Transportmittel, wie z.B. Flurförderer oder Rollenbahnen oder dergleichen beliebig transportiert werden. Insbesondere ist ein Transport zu einer getrennten Endpresse (34) möglich, die unabhängig von der hier beschriebenen Vorrichtung zum Verpacken und Pressen von Faserflocke arbeitet. Für ein endgültiges Verpressen ist jedoch gegebenenfalls auch in einer vereinfachten Ausführungsform bereits die Vorrichtung gemäß Figur 1 geeignet. In diesem Fall sollte der Preßkasten (11) nach Lösung der lösbaren Bodenplatte (16) von dem gepreßten Gut entfernbar sein, so daß eine ungehinderte Verpackung des zusammengepreßten Fasermaterials in Ballenform möglich wird.

Weiter oben wurde augeführt, daß die Preßbehälter (11) vorzugsweise auch keine sonst üblichen Rückhalteklappen aufweisen. Aufgrund der besonderen Eigenschaften des hier zu verpackenden Fasermaterials mit hohen Gleiteigenschaften und meist geringer Kräuselung ist die Tendenz des vorgepreßten Materials, nach Rückführung des Preßstempels aus dem Preßbehälter herauszuquellen, gering. Auf der anderen Seite zeigen die Rückhalteklappen, wie sie aus dem Stand der Technik für die Verpackung von normaler Faserflocke bekannt sind, hier aufgrund der hohen Gleitfähigkeit der Fasern meist keine Wirkung, ihr Rückhalteeffekt ist meist so begrenzt, daß auf ihn verzichtet werden kann.

Die eigentliche Verpackung und Verpressung des faserigen Materials erfolgt nach dem Verfahren gemäß dem Stand der Technik in der Form, daß eine bestimmte Menge an Fasermaterial in den Preßbehälter eingeführt wird und dann der Preßstempel (12) abgesenkt wird, um dieses Material vorzuverdichten; danach wird der Preßstempel hochgefahren und nach weiterer Füllung kommt er erneut zum Einsatz. Es ist so möglich, das Material bereits ausreichend vorzukomprimieren, insbesondere dann, wenn es aufgrund der eingesetzten Vorrichtungen möglich gewesen ist, eine möglichst gleichmäßige Füllung des Preßbehälters mit der Faserflocke zu erzielen.

Eine weitere Ausführungsform ist in Figur 3 schematisch dargestellt worden. Die Verteilung der Faserflocke über die Breite des Preßbehälters (11) erfolgt in gleicher Weise wie vorgehend beschrieben, dagegen ist die Verteilung in Längsrichtung (10) des Preßbehälters hier eine andere. Ausgenutzt für die gleichmäßige Verteilung in Längsrichtung wird eine Relativbewegung des Preßkastens (11) bzw. seiner Öffnung (5) zu der Austragsöffnung (22) der Räumvorrichtung (7), die in der Figur 3 wiederum als Aggregation mehrerer Schneckenförderer dargestellt wurde. Die Relativbewegung von Räumvorrichtung bzw. Austragsöffnung der Räumvorrichtung und Preßbehälter (11) erfolgt durch Einsatz einer Changiervorrichtung (26), die zu einer Hin- und Herbewegung des Preßkastens (11) führt. In der Figur 3 ist mit ausgezogenen Linien die eine Endposition dieser Changierung wiedergegeben, in der auch die Zwischen- und gegebenenfalls Endpressung des Fasermaterials mit Hilfe des Preßstempels (12) erfolgt und in strichpunktierter Linie die andere Endstellung des Preßkastens (11′) zusammen mit der Changiervorrichtung (26′). Um einen Faserflug nach Möglichkeit zu vermeiden ist es notwendig, für eine Abdichtung des Preßkastens auch bei der Changierung zu achten; eine derartige Dichtung (27) wurde in der Figur 3 ebenfalls angedeutet. Im Füllschacht (2) findet sich noch wenigstens ein Fremdkörpersensor (31) oder ähnliches, der mit dem Antrieb der Räumvorrichtung (7) in der Weise gekoppelt ist, daß bei Ansprechen dieses Detektors für eine bestimmte kurze Zeit die Räumvorrichtung (7) in ihrer Förderrichtung umgekehrt wird und nun das Fasermaterial zusammen mit dem Fremdkörper über den Stutzen (32) automatisch ausgeschieden werden kann. Derartige Fremdkörper sind beispielsweise Messer-Bruchstücke, die durch entsprechende Metalldetektoren sehr gut erkannt werden können.

In Figur 4 ist eine weitere Ausführungform der Vorrichtung gemäß der Erfindung wiedergegeben. Hier erfolgt die Verteilung über die Längsrichtung (10) des Preßkastens (11) durch eine Changierbewegung der gesamten Räumvorrichtung (7), während der Preßbehälter (11) in der Füll- und Preßposition fixiert ist. Weitere Preßbehälter (11) neben dem eigentlichen Preßbehälter in Preßposition sollen die An- und Abführung derartiger Preßbehälter andeuten. Der linke Preßbehälter soll dabei sich noch im leeren Zustand, nur bereits mit einem Kastensack ausgestattet, befinden, während der rechte Behälter (11) bereits fertig gepreßte Ware enthält, die einer Endpresse zugeführt werden soll. Als Transporteinrichtungen sind hier Rollen- bzw. Walzenförderer (37, 38) angedeutet.

Wie bereits oben ausgeführt, bewegt sich bei dieser Ausführungsform die Räumvorrichtung hin und her. Dazu dient eine Changiervorrichtung, die die Räumvorrichtung (7) einschließlich Antrieb (29) hin- und herbewegt. Auch hier sollte der Hub dieser Changiervorrichtung so ausgerichtet sein, daß in einer linken Endstellung die Öffnung des Preßbehälters (11) vollständig freigegeben wird, so daß der Preßstempel (12) abgesenkt werden kann und auf der anderen Seite der Hub ausreichend sein, um ein gleichmäßiges Streuen der Faserflocke über die gesamte Länge des Preßbehälters zu ermöglichen. Auch in diesem Fall kann als Alternative die Räumvorrichtung (7) aus einem entsprechend breiten Schwing- oder Rüttelförderer bestehen.

In einer besonders bevorzugten Ausführungsform ist die Austragsöffnung (3) des Füllschachtes (2), die mit der Einlauföffnung (30) der Räumvorrichtung (7) verbunden ist, mit in dieser Changiervorrichtung aufgenommen. So ist es erforderlich, den Füllschacht (2) bzw. das Anlieferrohr (1) für Faserflocke mit wenigstens einem elastischen Verbindungsglied (36) und gegebenenfalls auch (42) zu verbinden. Diese elastischen Glieder sind beispielsweise aus elastischem Kunststoff oder Gummi gefertigt und haben in etwa die Form des Füllschachtes. Die beiden Endstellungen bei der Changierung der Räumvorrichtung (7) sind in Figur 4 wiederum angedeutet. In ausgezogenen Linien ist die Endstellung angegeben, in der der Einsatz des Preßstempels (12) ohne Beschädigung der Räumvorrichtung möglich ist. In der strichpunktierten Ausführung wird die andere Endlage angedeutet, die für die Austragung der Faserflocke bis zur anderen Seite des Preßbehälters notwendig ist. Auch bei dieser Vorrichtung sind Fremdkörpersensoren (31) vorgesehen und eine Reversiervorrichtung des Antriebes (29), so daß Fremdkörper über den Stutzen (32) ausgestoßen werden können.

In der Figur 4 ist ein Sockel (43) wiedergegeben, der ebenfalls Transportvorrichtungen für den Preßbehälter (11) aber auch entsprechende Positioniervorrichtungen (13) aufweist. Darüberhinaus können hier Kraftaufnehmer (Wiegezellen) angebracht werden, die beispielsweise an nicht gezeigten pneumatischen Stellgliedern befestigt sind und mit deren, Hilfe eine fortlaufende Kontrolle des Füllgrades, d.h. also der Menge an eingefüllter Faserflocke durchgeführt werden kann. Zweckmäßigerweise werden diese Kraftaufnehmer (44) vor einer Betätigung des Preßstempels (12) wieder ausgeschwenkt oder heruntergefahren, um eine Beschädigung während des eigentlichen Preßvorgangs nach Möglichkeit auszuschließen. Bei Einsatz mehrerer Wiegezellen kann ggf. sogar die Gleichmäßigkeit der Verteilung der Faserflocke verfolgt und ggf. Einfluß auf Wirksamkeit der Verteilungsvorrichtungen (6) und/oder (9) genommen werden.

Die Fahrweise dieser Vorrichtung ähnelt der, wie sie bei der Vorrichtung gemäß Figur 1 bereits beschrieben wurde. Die Faserflocke fällt durch den Füllschacht (2) und die elastischen Glieder (36) und gegebenenfalls (42) in die Räumvorrichtung, nachdem sie durch eine schwenkbare Verteilungsvorrichtung (6) gleichmäßig über die Breite des Füllschachtes verteilt worden ist. Die untere Austragsöffnung des Füllschachtes und die Räumvorrichtung haben bereits eine Arbeitsbreite, die der Breite (4) des Preßbehälters (11) entspricht. Bei dem Betrieb bewegt sich die Räumvorrichtung zwischen 2 Grenzpunkten hin und her. Die eine Grenzstellung gestattet das gefahrlose Absenken des Preßstempels (12) in den Preßbehälter (11), die andere Endstellung genügt der Forderung nach einer gleichmäßigen Verteilung der Faserflocke über die volle Länge des Preßbehälters (11). Die Preßbehälter (11) sind vor dem Verfüllen mit Verpackungsmaterial in Kastensackform ausgekleidet. Diese Kastensäcke werden durch entsprechende Klemmvorrichtungen (14) gehalten. Durch die von Zeit zu Zeit vorzunehmende Pressung mit Hilfe des Preßstempels (12) wird eine Verdichtung des Fasermaterials erreicht. Nach Vervollständigung bzw. Schließen der Verpackung kann eine Endpressung des faserigen Gutes in dem Preßbehälter (11) erfolgen. Es ist dann möglich, mit geeigneten Vorrichtungen den Preßbehälter (11) nach Entfernung der lösbaren Bodenplatte (16) von dem gepreßten Gut zu entfernen und die Faserflocke im stark gepreßten Zustand z.B. durch Einbringen von Armierungen aus Bandstahl oder Drähten (33) in Ballenform (35), zu fixieren (Fig. 6). Auch eine Entfernung des Preßbehälters (11) vor der Endpressung ist möglich.

Eine derartige Endverpressung und Verpackung des Materials muß nicht mit Hilfe des Preßstempels (12) der Vorrichtung vorgenommen werden, sondern kann auch in einer ggf. getrennt aufgestellten Endpresse (34) mit oder ohne Freßbehälter (11) erfolgen.

Die Auftrennung zwischen Füll- und Preßvorrichtung und Endpresse ist bereits von den Karusellpressen für die Verpackung von Faserflocke seit Jahrzehnten bekannt. Derartige Pressensysteme können auch im vorliegenden Fall eingesetzt werden. Bekannt ist aber auch bereits die Verpackung mit Hilfe von frei beweglichen, transportablen Preßbehältern. Eine schematische Darstellung einer möglichen Anordnung ist in Figur 5 wiedergegeben. Hier sind zwei Ablage- und Vorpreßeinrichtungen nebeneinander angeordnet. Die Preßkästen (11) gelangen von den Vorpreßeinrichtungen über Rollenbahnen (37) zu einer Zentralpresse (34), in der die endgültige Verpressung und Verpackung vorgenommen wird. Die leeren Preßbehälter werden über Rollenbahnen (38) wieder den Ablage- und Vorpreßeinrichtungen zurückgeschickt. Ein derartiges System kann Teil einer größeren Verpressungsanlage unter Einsatz von verschiedenen Vorpressen oder Kabelablegern sein. Diese Möglichkeiten sind durch die zusätzlichen Rollenbahnen (39) angedeutet worden.

## Patentansprüche

1. Vorrichtung zum Verpacken und Pressen von Faserflocke aus Kurzschnittfasern oder anderen Fasern mit hohen Gleiteigenschaften in Ballenform bestehend aus
a) einem Füllschacht (2) für die zu verpackende Faserflocke, der wenigstens an seiner Austragsöffnung (3) die Breite (4) der Preßbehälteröffnung (5) aufweist und innen eine schwenkbare Verteilungsvorrichtung (6) besitzt,
b) einer Räumvorrichtung (7) von entsprechender Breite, die unter dem Füllschacht (2) angeordnet ist und die Flocke wenigstens bis an den Rand der Preßbehälteröffnung (5) bzw. in eine Ausgleichsraum (8) über der Preßbehälteröffnung (5) transportieren kann,
c) einer Längsvergleichmäßigungsvorrichtung (9) zur Vergleichmäßigung der Flockendichte in Längsrichtung (10) des Preßbehälters (11), die vor oder über der Öffnung (5) des Preßbehälters gelegen ist,
d) Preßbehältern (11), die in ihrer räumlichen Lage zu Preßstempel (12), Räumvorrichtung (7) und Längsvergleichmäßigungsvorrichtung (9) durch Positioniervorrichtungen (13) innerhalb der Ablage- und/oder Preßvorrichtung fixierbar sind und Klemmvorrichtungen (14) für die Festlegung von Verpackungsmaterial (15) an der inneren Oberfläche des Preßbehälters (11) besitzen,
e) weiteren bekannten Vorrichtungen derartiger Verpackungs- und Preßeinrichtungen, wie Preßstempel (12) mit entsprechenden Betätigungsvorrichtungen, Verpackungs- und Amierungsvorrichtungen, Steuer- und Regeleinrichtungen usw.

2. Vorrichtung nach Anspruch 1, dadurch gekennzeichnet, daß die Verpackungs- und Preßvorrichtung zusätzlich noch über eine Endpresse (34) verfügt, in die die Preßbehälter (11) nach ihrer Füllung und Pressung verbringbar sind, und in der die Endverpressung unter weiterer Kompression der Faserflocke und des Verpackungsmaterials (15) erfolgt sowie die endgültige Verpackung und Armierung der so erzeugten Ballen.

3. Vorrichtung nach Anspruch 1 oder 2, dadurch gekennzeichnet, daß die Preßbehälter (11) einen rechteckigen Querschnitt aufweisen und frei beweglich sind, d. h. keine ständige Verbindung zu anderen Teilen der Verpackungs- und Preßvorrichtung aufweisen, der Innenraum frei von Nuten und Rückhaltevorrichtungen ist und der Behälter am Boden eine lösbare Bodenplatte (16) aufweist.

4. Vorrichtung nach einem der Ansprüche 1 bis 3, dadurch gekennzeichnet, daß die Verteilungsvorrichtung (6) im Füllschacht (2) ein in Richtung der Breite (4) des Preßbehälters (11) schwenkbarer Rüssel (17) oder ein ebenso schwenkbares Paddel (18) ist.

5. Vorrichtung nach einem der Ansprüche 1 bis 4, dadurch gekennzeichnet, daß die Räumvorrichtung (7) aus wenigstens zwei, vorzugsweise drei bis fünf parallel nebeneinander angeordneten Schneckenförderern (20) besteht, wobei die Steigung der Schneckenwendel (21) von der Einfüllstelle (3) des Füllschachtes (2) bis zur Austragsöffnung (22) vorzugsweise zunimmt, um ein Verdichten der Faserflocke bei dem Transport zu vermeiden.

6. Vorrichtung nach einem der Ansprüche 1 bis 5, dadurch gekennzeichnet, daß die Längsvergleichmäßigungsvorrichtung (9) wenigstens die folgenden Merkmale aufweist:
Einen Ausgleichsraum (8), der den gleichen Querschnitt wie der Preßbehälter (11) aufweist, sich direkt über diesem Preßbehälter (11) befindet und von diesem durch ein, gegebenenfalls mehrteiligen, völlig zu öffnenden Schieber (23) von dem Preßbehälter (11) getrennt ist, die Decke des Ausgleichsraums (8) durch den Preßstempel (12) gegeben ist, die Längswände (24) des Ausgleichsraumes (8) vorzugsweise fluchtend mit den Längsseiten des Preßbehälters (11) sind, während die eine Seitenwand in der Breite (4) die Austragsöffnung (22) der Räumvorrichtung (7) ist und die gegenüberliegende Wand als Gegendruckstempel (25) ausgeführt ist, der über die gesamte Länge des Ausgleichraumes (8) bewegt werden kann und der dieser Bewegung einen vorgegebenen Widerstand entgegenleisten kann.

7. Vorrichtung nach einem der Ansprüche 1 bis 5, dadurch gekennzeichnet, daß die Längsvergleichmäßigungsvorrichtung (9) wenigstens die folgenden Merkmale aufweist:
Daß eine Räumvorrichtung (7) mit festgelegter Austragsöffnung (22) über dem Preßbehälter (11), der auf einer Changiervorrichtung (26) gehalten wird, die den Preßbehälter (11) in Längsrichtung mit einem solchen Hub bewegt, daß die kontinuierlich die Räumvorrichtung (7) verlassende Faserflocke gleichmäßig über die ganze Länge (10) des Preßbehälters (11) abgelegt werden kann und die Möglichkeit von Zwischenpressungen des abgelegten Materials durch den Preßstempel (12) gegeben ist.

8. Vorrichtung nach einem der Ansprüche 1 bis 5, dadurch gekennzeichnet, daß die Längsvergleichmäßigungsvorrichtung (9) die folgenden Merkmale aufweist:
Fixierte Stellung des Preßbehälters (11) in der Gesamtanlage während des Füll- und Preßvorgangs, aber changierende Bewegung der Räumvorrichtung (7) in Längsrichtung des Preßbehälters (11) mit einem solchen Hub, daß die kontinuierlich aus der Räumvorrichtung austretende Faserflocke gleichmäßig über die Länge (10) des Preßbehälters (11) abgelegt werden kann und die Möglichkeit von Zwischenpressungen des abgelegten Materials durch Einsatz eines Preßstempels (12) gegeben ist.

9. Vorrichtung nach Anspruch 8, dadurch gekennzeichnet, daß der Füllschacht flexibel mit der Einlauföffnung (30) der changierenden Räumvorrichtung (7) verbunden ist, um eine möglichst gleichmäßige Füllung der Räumvorrichtung bzw. des Austrages pro Zeiteinheit zu erreichen.

10. Vorrichtung nach einem der vorhergehenden Ansprüche, dadurch gekennzeichnet, daß in dem Füllschacht Fremdkörpersensoren (31) eingebaut sind, die in Verbindung mit einer Reversiermöglichkeit der Arbeitsrichtung der Räumvorrichtung (7) eine automatische Ausschleusung von Fremdkörpern und Fehlschnitten über eine Öffnung (32) ermöglichen.

11. Verfahren zum Pressen und Verpacken von Faserflocken aus Kurzschnittfasern oder anderen Fasern mit hoher Gleitfähigkeit in Ballenform, wobei die Faserflocke in einem Füllschacht (2), der bereits etwa die Breite (4) der Öffnung (3) des zu füllenden Preßbehälters (11) aufweist, gleichmäßig verteilt wird, um anschließend von einer Räumvorrichtung gleicher Breite übernommen und weitergeleitet werden, ohne die erzeugte Gleichmäßigkeit in der Breite (4) merklich zu verschlechtern, um dann nach einem Verfahren zur Vergleichmäßigung der Flockendichte über die Länge der Öffnung (10) des Preßbehälters (11) unterworfen zu werden, bevor die Faserflocke in den mit Verpackungsmaterial (15) ausgelegten Preßbehälter (11) gelangt, um dort zeitweilig und wiederholt der Einwirkung eines Preßstempels (12) ausgesetzt zu werden; nach Erreichen des gewünschten Füllgrades wird das Verpackungsmaterial (15) geschlossen und die so verpackte Faserflocke gepreßt und in diesem Zustand durch Einsatz von Bändern oder Drähten (33) armiert.

12. Verfahren nach Anspruch 11, dadurch gekennzeichnet, daß die abgelegte und vorgepreßte Faserflocke vorzugsweise in einem Preßbehälter (11) zu einer Endpresse (34) gebracht und nach Schließen der Verpackungsmaterials (15) einem besonders starken Preßgang unterworfen wird, und die auf diese Weise verpreßte und verpackte Faserflocke im hochgepreßten Zustand als Ballen (35) bandagiert wird.

13. Verfahren nach Anspruch 11 oder 12, dadurch gekennzeichnet, daß die gleichmäßige Verteilung der Faserflocke in dem Füllschacht (2) durch Einsatz eines Schwenkrüssels (17) im Oberteil des Schachtes (2) oder durch ein in Richtung der Breite (4) des Schachtes (2) schwenkbares Paddel (18) bewirkt wird.

14. Verfahren nach einem der Ansprüche 11 bis 13, dadurch gekennzeichnet, daß die Übernahme und die Weiterleitung der Flocke von dem Füllschacht (2) durch eine Räumvorrichtung (7) aus wenigstens zwei, vorzugsweise drei bis fünf parallel nebeneinander angeordneten Schneckenförderern (20) bewerkstelligt wird.

15. Verfahren nach einem der Ansprüche 11 bis 14, dadurch gekennzeichnet, daß die Pressung und gegebenenfalls Endpressung der Faserflocke in den Preßbehältern (11) erfolgt, und diese Behälter (11) frei beweglich bzw. frei transportabel sind und nur während der Füll- und Preßvorgänge durch Positionierungsvorrichtungen (13) in ihrer räumlichen Lage fixiert werden.

16. Verfahren nach einem der Ansprüche 11 bis 15, dadurch gekennzeichnet, daß der Füll- und Preßvorgang durch laufende oder wiederholte Wägung des zu füllenden Preßbehälters außerhalb der Zwischenpreßzeiten erfolgt, um ein vorgegebenes Ballengewicht zu erzielen.

17. Verfahren nach Anspruch 11 bis 16, dadurch gekennzeichnet, daß das Verfahren zur Vergleichmäßigung der Flockendichte über die Länge (10) der Öffnung (5) des Preßbehälters (11) darin besteht, daß über dem Preßbehälter (11) ein Ausgleichsraum (8) vorgesehen ist, wie er in Anspruch 6 definiert wurde, und in dem mit Hilfe der Räumvorrichtung (7) so lange Faserflocken gegen den vorgegebenen Widerstand eines Gegendruckstempels (25) der Faserflocke gefördert wird, bis der gesamte Ausgleichsraum (8) gleichmäßig mit Faserflocke gefüllt ist; nach Anhalten der Räumvorrichtung (7) und Öffnen des Schiebers (23) kann dann die in dem Ausgleichsraum (8) angesammelte Faserflocke mit Hilfe des Preßstempels (12) in den Preßkasten (11) überführt und gepreßt werden.

18. Verfahren nach einem der Ansprüche 11 bis 16, dadurch gekennzeichnet, daß das Verfahren zur Vergleichmäßigung der Flockendichte über die Länge (10) der Öffnung (5) des Preßbehälters (11) darin besteht, daß die Austrittsöffnung (22) der Räumvorrichtung (7) und die Öffnung (5) des Preßkastens (11) Relativbewegungen in der Art zueinander ausführen, daß eine gleichmäßige Befüllung des Preßkastens in Längsrichtung (10) gewährleistet ist und darüber hinaus der wiederholte Einsatz des Preßstempels (12) zur Verpressung des abgelegten faserigen Guts in dem Preßbehälter (11) ermöglicht wird.

19. Verfahren nach Anspruch 18, dadurch gekennzeichnet, daß der Preßkasten (11) in seiner Lage fixiert ist und daß die Räumvorrichtung (7) sich changierend so bewegt, daß ihre Austrittsöffnung (22) über praktisch die volle Länge (10) der Öffnung (5) des Preßbehälters (11) hinwegstreicht und Füllschacht (2) und Einlauföffnungen (30) der Räumvorrichtung (7) über ein elastisches Verbindungsglied (36) miteinander verbunden sind.

20. Verfahren nach einem der vorhergehenden Ansprüche 11 bis 19, dadurch gekennzeichnet, daß die Förderrichtung der Räumvorrichtung (7) reversierbar ist, und in Zusammenarbeit mit Metall- oder Fremdkörperdetektoren (31) eine automatische Ausschleusung von Fremdkörpern und Fehlschnitten über die Öffnung (32) ermöglicht wird.

21. Verfahren nach Anspruch 16, dadurch gekennzeichnet, daß die Wägung durch Einsatz mehrerer, vorzugsweise von 4 Kraftmeßvorrichtungen erfolgt und dabei zu beobachtende Gewichtsdifferenzen zu einer Variation der Bewegungen der Vergleichsmäßigungsvorrichtungen (6, 9) führen.

## Claims

1. An apparatus for packaging and pressing in bale form loose fiber material of short-length fibers or other fibers of high slipperiness, comprising
a) a fill shaft (2) for the loose fiber to be packaged, having at least at its discharge opening (3) a width (4) equal to that of the press container opening (5) and possessing on the inside a pivotable distributing means (6),
b) a clearer means (7) of appropriate width, arranged underneath the fill shaft (2) and capable of transporting the loose fiber at least as far as the edge of the press container opening (5) or into an equalizer space (8) above the press container opening (5),
c) a longitudinal homogenizer means (9) for homogenizing the fiber pack density in the longitudinal direction (10) of the press container (11), situated upstream of or above the opening (5) of the press container,
d) press containers (11) which are fixable within the depositing and/or pressing apparatus in their spatial position relative to the press ram (12), the clearer means (7) and the longitudinal homogenizer means (9) by positioning means (13) and which possess clamping means (14) for attaching packaging material (15) to the inner surface of the press container (11),
e) further known means of such packaging and pressing means, such as a press ram (12) comprising appropriate actuating means, packaging and reinforcing means, open and closed control loop means, etc.

2. The apparatus as claimed in claim 1, characterized in that the apparatus for packaging and pressing in addition comprises a final press (34) into which the press containers (11) are transportable after having been filled and the contents pressed and in which the final pressing takes place with further compression of the loose fiber material and the packaging material (15) and also the final packaging and reinforcement of the bales thus produced.

3. Apparatus as claimed in claim 1 or 2, characterized in that press containers (11) have a rectangular cross-section and are freely movable, i.e. have no permanent connection to other parts of the packaging and pressing apparatus, the inside is free of grooves and retention means, and the container has at the bottom end a detachable base plate (16).

4. Apparatus as claimed in any one of claims 1 to 3, characterized in that the distributing means (6) in the fill shaft (2) is a trunk (17) which is pivotable in the direction of the width (4) of the press container (11) or a similarly pivotable paddle (18).

5. Apparatus as claimed in any one of claims 1 to 4, characterized in that the clearer means (7) comprises at least two, preferably three to five, screw conveyors (20) in a parallel arrangement, in which the pitch of the screw helices (21) preferably increases from the inlet point (3) of the fill shaft (2) in the direction of the discharge opening (22) in order that compaction of the fiber pack be avoided during transport.

6. Apparatus as claimed in any one of claims 1 to 5, characterized in that the longitudinal homogenizer means (9) has at least the following features:
an equalizer space (8) which has the same cross-section as the press container (11), is situated directly above this press container (11) and is separated therefrom by a single- or multi-part, fully openable slider (23), the ceiling of the equalizer space (8) is formed by the press ram (12), the longitudinal walls (24) of the equalizer space (8) being preferably flush with the longitudinal walls of the press container (11), while one of the side walls is as regards the width (4) the discharge opening (22) of the clearer means (7) and the opposite wall is constructed as a counterpressure ram (25) which is movable over the entire length of the equalizer space (8) and which can oppose this movement with a predetermined resistance.

7. Apparatus as claimed in any one of claims 1 to 5, characterized in that the longitudinal homogenizer means (9) has at least the following features:
a clearer means (7) having a fixed discharge opening (22) above the press container (11) held on a traverse means (26) which moves the press container (11) in the longitudinal direction with such a stroke that the continuous stream of fiber leaving the clearer means (7) can be deposited uniformly over the entire length (10) of the press container (11) and intermediate pressings of the deposited material by the press ram (12) are possible.

8. Apparatus as claimed in any one of claims 1 to 5, characterized in that the longitudinal homogenizer means (9) has the following features:
fixed position of the press container (11) in the total installation during the filling and pressing operation but traversing movement of the clearer means (7) in the longitudinal direction of the press container (11) with such a stroke that the continuous stream of fiber leaving the clearer means can be deposited uniformly over the entire length (10) of the press container (11) and intermediate pressings of the deposited material by use of the press ram (12) are possible.

9. Apparatus as claimed in claim 8, characterized in that there is a flexible connection between the fill shaft and the inlet opening (30) of the traverse clearer means (7) in order to ensure uniform filling of the clearer means or output per unit time.

10. Apparatus as claimed in any one of the preceding claims, characterized in that the fill shaft is fitted out with foreign body sensors (31) which in connection with a means for reversing the operating direction of the clearer means (7) permit the automatic elimination of foreign bodies and fiber of the wrong length via an opening (32).

11. A process for the pressing and packaging of loose fiber material comprising short-length fibers or other fibers of high slipperiness in bale form, wherein the fiber material is uniformly distributed in the fill shaft (2) which has approximately already the same width (4) of opening (3) of the press container (11) to be filled, then subjected to the action of a clearer means of equal width and transported by same without noticeable deterioration in the uniformity across the width (4), then subjected to a technique for homogenizing the distribution of the fiber over the length of the opening (10) of the press container (11) before being introduced into the press container (11), which is lined with packaging material (15), where the fiber is intermittently and repeatedly subjected to the action of the press ram (12), the packaging material (15) is sealed once the desired flow level has been reached, and the fiber material thus packaged is pressed and reinforced in this state by the use of tapes or wires (33).

12. The process as claimed in claim 11, characterized in that the deposited and pre-pressed fiber is preferably transported in a press container (11) to a final press (34) and, after the packaging material (15) has been sealed, subjected to a particularly strong pressing operation and the fiber material pressed and packaged in this manner is bandaged in the highly pressed state as a bale (35).

13. The process as claimed in claim 11 or 12, characterized in that the uniform distribution of the fiber material in the fill shaft (2) is achieved by the action of a pivotable trunk (17) in the upper part of the shaft (2) or by a paddle (18) which is pivotable in the direction of the width (4) of the shaft (2).

14. The process as claimed in any one of claims 11 to 13, characterized in that the transfer and the continued transport of the fiber from the fill shaft (2) is effected by a clearer means (7) comprising at least two, preferably three to five, screw conveyors (20) in a parallel arrangement.

15. The process as claimed in any one of claims 11 to 14, characterized in that the pressing, optionally including the final pressing, of the fiber material takes place in the press containers (11) and these containers (11) are freely movable or transportable and are fixed in their spatial position by positioning means (13) only during the filling and pressing operations.

16. The process as claimed in any one of claims 11 to 15, characterized in that the filling and pressing operation is effected by continuous or repeated weighing of the press container to be filled in the intervals between interim pressing periods in order thereby to obtain a predetermined bale weight.

17. The process as claimed in any one of claims 11 to 16, characterized in that the process for homogenizing the distribution of the fiber across the length (10) of the opening (5) of the press container (11) comprises the provision above the press container (11) of an equalizer space (8) as defined in claim 6, into which the clearer means (7) deliver fiber against the predetermined resistance of a counterpressure ram (25) until the entire equalizer space (8) is uniformly filled with fiber and, after the clearer means (7) has been stopped and the slider (23) has been opened, the press ram (12) transfers the fiber accumulated in the equalizer space (8) into the press box (11) for pressing.

18. The process as claimed in any one of claims 11 to 16, characterized in that the technique for homogenizing the fiber distribution across the length (10) of the opening (5) of the press container (11) comprises relative movements between the outlet opening (22) from the clearer means (7) on the one hand and the opening (5) of the press box (11) on the other in such a way as to ensure uniform filling of the press box in the longitudinal direction (10) and in addition making possible the repeated use of the press ram (12) for pressing the deposited fibrous material inside the press container (11).

19. The process as claimed in claim 18, characterized in that the press box (11) is fixed in its position and the clearer means (7) moves traversingly in such a way that its outlet opening (22) moves across virtually the full length (10) of the opening (5) of the press container (11) and the fill shaft (2) and the inlet openings (30) of the clearer means (7) are connected to one another via an elastic connecting member (36).

20. The process as claimed in any one of the preceding claims 11 to 19, characterized in that the conveying direction of the clearer means (7) is reversible, enabling, in cooperation with metal or foreign body detectors (31), an automatic elimination of foreign bodies and fiber of the wrong length via the opening (22).

21. The process as claimed in claim 16, characterized in that the weighing is effected by the use of a plurality, preferably 4, of force measuring means and the weight differences to be observed lead to a variation in the movements of the homogenizing means (6, 9).

## Revendications

1. Machine pour emballer et comprimer en balles des flocs de fibres issus de fibres coupées courtes ou d'autres fibres possédant de hautes propriétés de glissement, composée de :
a) un puits de remplissage (2) destiné à recevoir les flocs de fibres à emballer, qui possède, au moins à son ouverture de sortie (3), la largeur (4) de l'ouverture (5) du récipient de compression, et comprend intérieurement un dispositif de répartition pivotant (6),
b) un dispositif de balayage (7) d'une largeur correspondante, qui est disposé au-dessous du puits de remplissage (2) et peut transporter le floc au moins jusqu'au bord de l'ouverture du récipient de compression (5), ou jusque dans une chambre de compensation (8) située au-dessus de l'ouverture (5) du récipient de compression (5),
c) un dispositif d'uniformisation longitudinale (9) servant à uniformiser la densité du floc dans la direction longitudinale (10) du récipient de compression (11), qui est placé en amont ou au-dessus de l'ouverture (5) du récipient de compression,
d) des récipients de compression (11) qui peuvent être immobilisés dans leur position dans l'espace par rapport à des poinçons de compression (12), au dispositif de balayage (13) et au dispositif d'uniformisation longitudinale (9), par des dispositifs de positionnement (13) situés à l'intérieur du dispositif de dépose et/ou de compression, et des dispositifs de serrage (14) servant à fixer une matière d'emballage (15) au droit de la surface interne du récipient de compression (11),
e) d'autres dispositifs connus appartenant à des dispositifs d'emballage et de compression du même genre, tels que des poinçons de compression (12) munis de dispositifs d'actionnement correspondants, des dispositifs d'emballage et de renforcement, ainsi que des dispositifs de commande et de réglage etc..

2. Machine selon la revendication 1, caractérisée en ce que le dispositif d'emballage et de compression comprend en supplément une presse finale (34) dans laquelle les récipients de compression (11) peuvent être transférés après leur remplissage et leur compression, et dans laquelle se produisent la compression finale avec une nouvelle compression du floc de fibre et de la matière d'emballage (15), ainsi que l'emballage et le renforcement définitifs des balles ainsi produites.

3. Machine selon la revendication 1 ou 2, caractérisée en ce que les récipients de compression (11) possèdent une section rectangulaire et sont librement mobiles, c'est-à-dire qu'ils ne présentent pas de liaison permanente avec d'autres éléments du dispositif d'emballage et de compression, l'espace intérieur est exempt de rainures et de dispositifs de retenue et le récipient présente au fond une plaque de fond amovible.

4. Machine selon une des revendications 1 à 3, caractérisée en ce que le dispositif de distribution (6) inclus dans le puits de remplissage (2) est une bouche (7) qu'on peut faire pivoter dans la direction de la largeur (4) du récipient de compression, ou un volet également pivotant (18).

5. Machine selon une des revendications 1 à 4, caractérisée en ce que le dispositif de balayage (7) est composé d'au moins deux et de préférence de trois à cinq transporteurs à vis (20) disposés les uns à côté des autres, le pas des hélices (21) croissant de préférence du point de remplissage (3) du puits de remplissage (2) jusqu'à l'ouverture d'extraction (22) pour éviter que le floc de fibre ne soit comprimé pendant le transport.

6. Machine selon une des revendications 1 à 5, caractérisée en ce que le dispositif (9) d'uniformisation longitudinale présente au moins les caractéristiques suivantes :
une chambre de compensation (8) qui présente la même section que le récipient de compression (11) se trouve directement au-dessus de ce récipient (11) et en est séparé par une vanne (23), éventuellement en plusieurs parties, qui peut s'ouvrir entièrement, le plafond de la chambre de compensation (8) est formé par le poinçon de compression (12), les parois longitudinales (24) de la chambre de compensation (8) sont de préférence dans le même plan que les côtés longitudinaux du récipient de compression (11), tandis qu'une paroi latérale dans la largeur (4) est l'ouverture d'extraction (22) du dispositif de balayage (7) et la paroi opposée constitue un poinçon de contre-pression (25) qui peut se déplacer sur toute la longueur de la chambre de compensation (8), et qui peut opposer une résistance prédéterminée à ce mouvement.

7. Machine selon une des revendications 1 à 5, caractérisée en ce que le dispositif (9) d'uniformisation longitudinale présente au moins les caractéristiques suivantes :
un dispositif de balayage (7) muni d'une ouverture d'extraction fixe (22) au-dessus du récipient de compression (11) qui est tenu par un dispositif de changement (26) qui déplace le récipient de compression (11) dans la direction longitudinale avec une course telle que le floc de fibre qui quitte continuellement le dispositif de balayage (7) peut être déposé sur toute la longueur (10) du récipient de compression (11), et il est possible d'exécuter des compressions intermédiaires de la matière déposée par le poinçon de compression (12).

8. Machine selon une des revendications 1 à 5, caractérisée en ce que le dispositif (9) d'uniformisation longitudinale présente les caractéristiques suivantes :
position immobilisée du récipient de compression (11) dans toute l'installation pendant l'opération de remplissage et de compression, mais mouvement alternatif du dispositif de balayage (7) dans la direction longitudinale du récipient de compression (11) avec une course telle que le floc de fibre qui sort continuellement du dispositif de balayage peut être déposé régulièrement sur la longueur (10) du récipient de compression (11) et il est possible d'exécuter des compressions intermédiaires de la matière déposée par utilisation d'un poinçon de compression.

9. Machine selon la revendication 8, caractérisée en ce que le puits de remplissage est relié de façon flexible à l'ouverture d'entrée (30) du dispositif de balayage alternatif (7), pour atteindre un remplissage aussi uniforme que possible du dispositif de balayage ou une extraction par unité de temps aussi uniforme que possible.

10. Machine selon une des revendications précédentes, caractérisée en ce que, dans le puits de remplissage, sont incorporés des détecteurs de corps étrangers (31) qui, en combinaison avec une possibilité d'inversion du sens de travail du dispositif de balayage (7), permettent une éjection automatique des corps étrangers et des fausses coupes par une ouverture (32).

11. Procédé pour comprimer et emballer en balles des flocs de fibre issus de fibres coupées courtes ou d'autres fibres possédant une haute aptitude au glissement, dans lequel le floc de fibre est réparti uniformément dans un puits de remplissage (2) qui présente déjà à peu pris la largeur (4) de l'ouverture (3) du récipient de compression à remplir (11), pour être ensuite pris en charge et transféré par un dispositif de balayage de même largeur, sans détériorer notablement l'uniformité ainsi produite sur la largeur (4), pour être ensuite soumis à une opération d'uniformisation de la densité du floc sur la largeur de l'ouverture (10) du récipient de compression (11) avant que le floc de fibre ne parvienne dans le récipient de compression (11) garni de la matière d'emballage (15) pour y être soumis de temps à autre et répétitivement à l'action d'un poinçon de compression (12) ; lorsqu'on a atteint le degré de remplissage désiré, la matière d'emballage (15) est fermée et le floc de fibre ainsi emballé est, dans cet état, renforcé par la mise en place de feuillards ou de fils (33).

12. Procédé selon la revendication 11, caractérisé en ce que le floc de fibre déposé et précomprimé, de préférence dans un récipient de compression (11), est acheminé à une presse finale (34) et, après la fermeture de la matière d'emballage (15), soumise à une opération de compression particulièrement forte, et le floc de fibre qui est comprimé et emballé de cette façon est cerclé en balles (35) dans un état très comprimé.

13. Procédé selon la revendication 11 ou 12, caractérisé en ce que la distribution uni forme des fibres dans le puits de remplissage (2) est assurée par l'utilisation d'une bouche oscillante (17) dans la partie supérieure du puits (2), ou par un volet (18) qu'on peut faire osciller sur la largeur (4) du puits (2).

14. Procédé selon une des revendications 11 à 13, caractérisé en ce que la prise en charge et le transport du floc à partir du puits de remplissage (2) sont réalisés par un dispositif de balayage (7) composé d'au moins deux, de préférence trois à cinq, transporteurs à vis parallèles (20) disposés les uns à côté des autres.

15. Procédé selon une des revendications 11 à 14, caractérisé en ce que la compression et éventuellement la compression finale du floc du fibre s'effectuent dans des récipients de compression (11) et ces récipients (11) sont librement mobiles ou librement transportables et sont fixés dans leur position dans l'espace par des dispositifs de positionnement (13) uniquement pendant les opérations de remplissage et de compression.

16. Procédé selon une des revendications 11 à 15, caractérisé en ce que l'opération de remplissage et de compression est assurée par pesage continu ou répété du récipient de compression à remplir en dehors des temps de compression intermédiaires, pour obtenir un poids de balle prédéterminé.

17. Procédé selon les revendications 11 à 16, caractérisé en ce que le procédé d'uniformisation de la densité du floc sur la longueur (10) de l'ouverture (5) du récipient de compression (11) consiste en ce qu'au-dessus du récipient de compression (11), est prévue une chambre de compensation (8), telle que définie dans la revendication 6, et dans laquelle, à l'aide du dispositif de balayage (7), des flocs de fibre sont refoulés à l'encontre de la résistance prédéterminée d'un poinçon de contre-pression (25) jusqu'à ce que toute la chambre de compensation (8) soit uniformément remplie de flocs de fibre ; après un arrêt du dispositif de balayage (7) et l'ouverture de la vanne (23), le floc de fibre accumulé dans la chambre de compensation (8) peut être transféré et comprimé dans la caisse de compression (11) à l'aide du poinçon de compression (12).

18. Procédé selon une des revendications 11 à 16, caractérisé en ce que le procédé d'uniformisation de la densité du flocon sur la longueur (10) de l'ouverture (5) du récipient de compression (11) consiste en ce que l'ouverture de sortie (22) du dispositif de balayage (7) et l'ouverture (5) de la caisse de compression (11) décrivent des mouvements relatifs l'un par rapport à l'autre de manière à garantir un remplissage uniforme de la caisse de compression dans la direction longitudinale (10) et, en outre, la mise en oeuvre répétée du poinçon de compression (12) pour comprimer la matière fibreuse déposée dans le récipient de compression (11) est rendue possible.

19. Procédé selon la revendication 18, caractérisé en ce que la caisse de compression (21) est immobilisée dans sa position et que le dispositif de balayage (7) se déplace alternativement de telle manière que son orifice de sortie (22) balaye pratiquement toute la longueur (10) de l'ouverture (5) du récipient de compression (11), et le puits de remplissage (2) et les ouvertures d'entrée (30) du dispositif de balayage (7) sont reliés entre eux par un élément de liaison élastique (36).

20. Procédé selon une des revendications précédentes 11 à 19, caractérisé en ce que la direction de transport du dispositif de transport (7) est réversible et qu'en collaboration avec des détecteurs de métaux ou de corps étrangers (31), il peut s'effectuer une évacuation automatique des corps étrangers et fausses coupes sur l'ouverture (32).

21. Procédé selon la revendication 16, caractérisé en ce que la pesée s'effectue par utilisation de plusieurs, de préférence quatre, dispositifs de mesure des forces et les différences de poids éventuellement observées conduisent à une modification des mouvements des dispositifs d'uniformisation (6, 9).
